# FASCICULE DE BREVET EUROPEEN

(11) **EP 0 113 258 B1**
(45) Date de publication et mention de la délivrance du brevet: **30.07.1986**
(21) Numéro de dépôt: 83402107.3
(22) Date de dépôt: 27.10.1983
(51) Int. Cl.: D06C 15/14

(54) **Dispositif de battage pour moquettes et tapis, utile en particulier au cours de leur fabrication**
Klopfeinrichtung für Moketten und Teppiche
Beating device for moquette and other carpets

(30) Priorité: 29.12.1982 FR 8221992
(43) Date de publication de la demande: 11.07.1984
(73) Titulaire: Levasseur, Guy, F-93304 Aubervilliers Cédex (FR)
(72) Inventeur: Levasseur, Guy, F-93304 Aubervilliers Cédex (FR)
(74) Mandataire: Ahner, Francis

## Description

La présente invention concerne un dispositif de battage qui a pour but d'améliorer l'aspect et la qualité des moquettes et tapis. Un tel dispositif s'avère particulièrement efficace lorsqu'il est utilisé par exemple au cours des opérations de production de tapis et de moquettes par un procédé de fabrication connu sous la dénomination « tufting ». La mise en ceuvre d'un tel procédé de fabrication peut ainsi être considérablement perfectionné.

La présente invention vise à augmenter le pouvoir couvrant des fils obligeant la totalité des fibres utilisées à participer à ce pouvoir couvrant, d'où il résulte une économie sensible de matières.

L'invention a pour second but d'éliminer les brins de fibres parasites, mal ancrés dans le support, et qui accélèrent le feutrage, donc la dégradation d'aspect et l'usure prématurée du tapis.

L'élimination préalable des fibres parasites a pour autre conséquence une nette régression du phénomène désagréable de peluchage ou « peeling du tapis.

Il a été observé que les résultats décrits ci-dessus étaient obtenus de façon tout à fait rustique, qui consistait tout simplement à secouer vigoureusement les tapis à la main. Il a donc fallu mettre au point un matériel susceptible de reproduire cette action, d'une manière continue qui puisse notamment s'inclure industriellement dans le cycle de fabrication du tapis.

Dans la technique antérieure connue (voir EP-A-0 067 670) on a déjà proposé un procédé de conditionnement de matériau textile, en particulier destiné à son assouplissement, qui faisait intervenir un battage simultané de part et d'autre dudit matériau. Il est parfaitement clair qu'un tel procédé est insusceptible de résoudre les problèmes évoqués ci-dessus.

Le dispositif de battage selon l'invention permet d'obtenir l'effet de secouement recherché par application sur l'envers du tapis moyennement tendu et sur toute sa largeur, d'impacts répétés, à la fois souples et puissants, à la manière des coups que porterait un fouet très court.

Conformément à la présente invention, le dispositif de battage sur l'envers d'une nappe support dont l'endroit est équipé d'une pluralité de fils, ou sur l'envers d'un tapis, en particulier au cours de son procédé de fabrication, est caractérisé en ce qu'il comprend des organes de battage dont le mouvement est commandé de manière à imprimer des impacts réguliers sur toute la largeur du tapis ou de la nappe support.

Selon une autre caractéristique de l'invention, les organes de battage sont constitués par une pluralité de baguettes qui sont montées au voisinage de l'une de leurs extrémités sur un arbre support parallèlement à la direction de défilement du tapis, et qui sont animées d'un mouvement alternatif circulaire d'amplitude limitée.

Selon une autre caractéristique de l'invention, les organes de battage sont constitués par au moins un arbre animé d'un mouvement de rotation continu et dont la surface extérieure est équipée d'une pluralité de courroies de battage.

Selon une autre caractéristique de l'invention, les organes de battage sont constitués par une pluralité de courroies souples ou semi-rigides, montées sur la surface extérieure dudit arbre avec interposition éventuelle de lames élastiques de soutien évitant l'enroulement des courroies autour de l'arbre en rotation.

Selon une autre caractéristique de l'invention, les courroies souples ou semi-rigides sont montées sur l'arbre de façon alignée le long de deux génératrices opposées et avec espacement mutuel.

Selon une autre caractéristique de l'invention, lesdites courroies sont agencées de façon décalée d'une génératrice à l'autre.

Selon une autre caractéristique de l'invention, le dispositif de battage est placé directement en amont d'une chambre de stabilisation thermique comportant de façon avantageuse des moyens d'aspiration et d'évacuation des fibres parasites détachées.

La présence des frottements importants pouvant résulter de l'utilisation du dispositif de battage selon l'invention pourrait produire un arrachage partiel des touffes de velours. Pour éviter de façon certaine toute agression des organes de battage sur l'envers de la nappe support, il faut interposer de façon avantageuse une toile de protection entre les organes de battage et ladite nappe de support.

D'autres caractéristiques et avantages de l'objet de la présente invention apparaîtront à la lecture de la description détaillée faite ci-après notamment en référence aux dessins annexés sur lesquels :
la figure 1 représente une vue schématique à plus grande échelle des fils du velours tels qu'ils apparaissent après pliage ou enroulage de la nappe support avant les opérations d'enduction et de vulcanisation ;
la figure 2 représente les mêmes fils de velours tels qu'ils apparaissent après une opération de battage selon l'invention ;
la figure 3 représente schématiquement un poste de battage associé à une chambre de stabilisation thermique équipée d'un dispositif d'aspiration et d'évacuation ;
la figure 4 représente une vue à plus grande échelle d'un type particulier de faisceaux de fibres frisées permettant de conférer un excellent pouvoir couvrant ;
la figure 5 illustre la modification des fils du velours à la suite de l'opération de tondage ;
les figures 6 et 7 représentent chacune une vue schématique d'un mode de réalisation particulier d'un dispositif de battage selon l'invention.

Sur les diverses figures annexées, les éléments correspondants seront désignés par des références identiques.

Le dispositif de battage selon l'invention peut notamment être utilisé de façon avantageuse dans le cadre d'un procédé de fabrication de tapis comportant une première étape au cours de laquelle une pluralité de fils de velours ou faisceaux de fibres est implantée et ancrée selon une technique classique dans une nappe support habituellement constituée par une matière tissée ou non tissée. Cette implantation s'effectue avec la densité nécessaire de fils pour obtenir l'aspect et la qualité finals recherchés pour le tapis.

A la suite d'une telle opération la nappe support est nécessairement pliée ou enroulée pour être manutentionnée ou stockée en attente des étapes de fabrication suivantes. Au cours de cette phase de stockage et de réserve, les fils du velours 12 sont en partie au moins couchés, écrasés et entremêlés, tel que cela se trouve illustré à la figure 1.

L'utilisation du dispositif de battage selon l'invention à cette phase du procédé de fabrication d'un tapis permet ainsi d'engendrer une séparation des différentes fibres qui constituent les fils de velours, et permet donc de conduire à une amélioration notable du pouvoir couvrant du velours. En effet, sous l'action des secousses et vibrations résultant du battage sur l'envers, il se produit une libération des fils 12 à l'endroit de la nappe support 14. Les fibres neutres 16, c'est-à-dire les fibres excédentaires non liées, ainsi que diverses autres impuretés éventuelles se trouvent ainsi également chassées au cours de ce battage. Par suite, les fils 12 se réorganisent régulièrement comme illustré par exemple à la figure 2.

Cette première étape essentielle de battage sur l'envers réduit ainsi non seulement le peluchage causé par la présence habituelle de fibres neutres non liées, mais également le feutrage du tapis qui résulte de l'établissement de liaisons parasites sur les extrémités des touffes de velours, qui sont également favorisées par la présence des fibres neutres. Il est donc particulièrement avantageux de procéder à cette première opération de battage préalablement à toute autre opération d'enduction et de vulcanisation.

L'opération de battage sur l'envers de la nappe support 14 conduit également à un phénomène d'expansion de la touffe de velours conduisant à un épanouissement des fibres de velours.

Il est en effet apparu que l'extrémité libre d'une touffe de fibres présente une forte tendance à s'ébouriffer en particulier par oxydation au contact de l'air. De surcroît, un tel gonflement se trouve fortement favorisé par une élévation de température.

Dans ce but, conformément à une caractéristique additionnelle de la présente invention, l'opération de battage est avantageusement suivie de façon immédiate par une opération de stabilisation thermique des fils réorganisés au cours du battage, cette stabilisation thermique précédant toutefois les opérations d'enduction et de vulcanisation. On réalise ainsi une véritable thermofixation de touffes de fibres ébouriffées, ce qui leur confère un meilleur gonflant, par association du dispositif de battage à une chambre de stabilisation thermique 20.

La température de cette opération de stabilisation thermique dépend bien entendu de la nature particulière des fibres choisies. Il est clair qu'en cas d'utilisation de fibres thermoplastiques, il est nécessaire de choisir une température de stabilisation qui reste inférieure à la température de thermoplasticité de ladite matière constituant les fibres.

Dans la pratique, on obtient une thermofixation satisfaisante et durable pour la très grande majorité des fibres utilisées, lorsque l'on opère dans une gamme de températures comprises entre environ 105 et 100 °C.

La figure 3 annexée illustre de façon schématique l'association d'un dispositif de battage 18 à une chambre de stabilisation thermique 20. La nappe support 14 présentant des fils dans l'état illustré à la figure 1 arrive au niveau du dispositif de battage 18.

Un tel dispositif qui sera décrit ci-après plus en détail est destiné, à l'aide de ses organes de battage, d'imprimer des impacts réguliers sur toute la largeur de la nappe support 14.

De manière à protéger l'envers de la nappe support 14, soumis à l'opération de battage, on interpose avantageusement un dispositif de protection entre le support 14 et les organes de battage.

Sur le mode de réalisation particulier schématisé à la figure 3, le dispositif de protection interposé est par exemple réalisé sous la forme d'une feuille de protection qui évitera ainsi l'arrachage par l'envers des touffes de tapis. Cette feuille de protection peut être économiquement constituée par une nappe support de tuft, et de préférence une nappe non tissée qui dans la pratique s'avère plus résistante aux impacts des organes de battage.

Dans un mode de réalisation particulier d'un tel dispositif de protection, il peut également être avantageux de monter une telle feuille de protection entre un cylindre de déroulage et un cylindre de réenroulage dont les vitesses de rotation sont commandées. Il est clair qu'un tel dispositif permet d'assurer un renouvellement automatique de la feuille de protection interposée entre l'envers de la nappe 14 et les organes de battage.

Immédiatement après le dispositif de battage 18 se trouve disposée une chambre de stabilisation thermique 20 dans laquelle pénètre la nappe 14 comportant les fibres réorganisées. On constate que la propagation des ondes de choc du battage induit une vibration de la nappe- support 14 au sein même de la chambre de stabilisation thermique 20. Cette.agitation de la nappe support 14 dans un courant d'air chaud favorise l'expansion des fils de velours.

Il est clair que du fait de cette opération de battage et de vibration lors du passage dans la chambre de stabilisation thermique, il est nécessaire de prévoir une aspiration, une évacuation et un filtrage de toutes les fibres neutres 16 qui ont été ainsi détachées. Comme cela a été schématisé sur la figure 3, les fibres neutres 16 sont principalement détachées dans une zone 25 située au voisinage immédiat de l'orifice d'entrée de la nappe support dans la chambre de stabilisation 20. C'est précisément dans cette zone 25 qu'il y aura donc lieu de mettre en place une hotte d'aspiration de puissance suffisante pour aspirer la totalité des fibres neutres détachées. La circulation de l'air chaud est matérialisée sur la figure 3 par des flèches qui montrent qu'une partie de l'air chaud se trouve évacuée vers le haut au voisinage de la zone 25. Ceci favorise également l'entraînement et l'élimination des fibres neutres détachées 16. Pour assurer le traitement thermique, la chambre de stabilisation 20 est équipée d'une ou plusieurs entrées et sorties d'air chaud dont la température est avantageusement contrôlée de façon permanente.

En conclusion, cette première application du dispositif de battage objet de la présente invention a pour but de faire épanouir le fil de velours, mais aussi de la débarrasser des fibres coupées excédentaires car si celles-ci restaient à la surface du tapis, on n'obtiendrait jamais un aspect - net du velours. On sait également que ces fibres libres sont très largement responsables du feutrage du tapis lors de son utilisation. Cette première phase de battage et de stabilisation thermique est d'autant plus importante que l'on désire obtenir un velours relativement haut.

On précisera également que pour obtenir un meilleur pouvoir couvrant du velours, il est possible de faire appel à des fibres particulières très fines de type frisé, tel qu'illustré à la figure 4. On notera toutefois que la présence d'une telle frisure est extrêmement fragile aux agressions thermiques. C'est la raison pour laquelle tout au long de la chaîne de fabrication, il convient de contrôler très rigoureusement les différentes températures appliquées.

Pour assurer la mise en oeuvre de l'opération de battage sur l'envers selon la présente invention, il est possible d'utiliser un certain nombre de dispositifs comprenant divers organes de battage dont le mouvement est commandé de manière à imprimer des impacts réguliers sur toute la largeur du tapis ou de la nappe support. Ces dispositifs de battage peuvent être constitués par une pluralité de baguettes montées au voisinage de l'une de leurs extrémités sur un arbre support, selon une direction parallèle à la direction de défilement du tapis:Ces baguettes sont animées d'un mouvement alternatif circulaire d'amplitude limitée pour assurer la fonction de battage.

Conformément à un mode de réalisation préféré du dispositif de battage selon la présente invention, les organes de battage sont constitués par au moins un arbre 22 animé d'un mouvement de rotation continu et dont la surface extérieure est équipée d'une pluralité de courroies de battage 24. Les courroies de battage 24 peuvent être réalisées en différents matériaux souples ou semi-rigides naturels ou synthétiques. On choisira cependant de préférence un matériau de masse volumique assez élevée pour assurer une bonne fonction de battage. Dans la pratique des lanières de cuir conduisent à un résultat parfaitement satisfaisant. Il est bien clair que l'arbre 22 supportant les lanières de battage 24 s'étend perpendiculairement à la direction de défilement du tapis sur toute la largeur de ce dernier.

Le mode de fixation particulier des courroies de battage 24 à la surface extérieure de l'arbre 22 peut être de natures très diverses. Dans le cas particulier où l'on utilise des courroies relativement souples, il est cependant avantageux d'interposer entre ces courroies et la surface extérieure de l'arbre des lames élastiques de soutien qui éviteront aux courroies de s'enrouler autour de l'arbre lors de sa rotation.

Sur le mode de réalisation particulier de la figure 7, l'arbre a été choisi avec une section quadrangulaire ce qui permet par exemple d'assurer la fixation des différentes courroies 24 à l'aide d'une réglette de maintien 26 appliquée sur deux faces opposées de l'arbre 22.

Tel que cela apparaît en particulier à la figure 6, les courroies 24 sont montées sur l'arbre 22 de préférence de façon alignée le long de deux génératrices opposées, et en ménageant un espacement mutuel entre elles. On observera également que ces courroies sont agencées de façon décalée d'une génératrice à l'autre. Dans le mode de réalisation particulier illustré à la figure 7, les courroies 24 n'ont été représentées que d'un seul côté de l'arbre 22. Il est cependant bien clair que des courroies opposées seront fixées sur une génératrice opposée et de façon décalée.

Il est .souhaitable de placer le dispositif de battage selon l'invention pour qu'il intervienne en continu, juste avant les opérations de latexage. Ainsi, au cours de l'opération d'épanouissement du velours, on va neutraliser les mauvais effets engendrés par les enroulages, manutention et stockage qui ont précédés.

Puis, le velours sera présenté aux chocs thermiques du latexage (revêtement préalable + vulcanisation) alors qu'il aura été transformé et installé dans les meilleures conditions de présentation des fibres.

Le passage dans le four de vulcanisation va définitivement stabiliser par thermofixation cette amélioration du fil.

Il est recommandé de placer un batteur agissant côté velours, dans le sens du redressement du poil, placé entre la rame juste avant l'introduction dans le four de vulcanisation, pour relever le fil qui a été couché par les inévitables embarrages situés entre cette place et la chambre de stabilisation.

Cette intervention prépare très efficacement l'opération de rasage : , en ayant chassé les fibres parasites, opération qui est habituellement effectuée par les brosses de raseuse avec une agression dégradante sur les tapis de fibres fines,

en parallélisant toutes les fibres bien orientées pour être présentées aux couteaux de raseuse qui vont ainsi effectuer un travail parfait, sans négliger une partie des fibres, qui sans cette intervention, resteraient dans le fond.

Cette machine à régénérer le velours qui constitue l'invention peut être utilisée à d'autres fins et hors du circuit précisé ci-dessus. C'est ainsi qu'elle peut par exemple être utilisée pour les applications suivantes :
préparation à l'opération de rasage des tapis ;
défeutrage, régénération, déplissage ;
opérations applicables à tous tissus épais :
couvertures, peluches, velours, etc. pour lesquels la recherche de volume et d'épanouissement est souhaitable ;

l'intervention de cette machine est applicable et recommandée pour améliorer l'aspect du velours sur les moquettes, tapis et tissus d'ameublement dans le cas de teinture en pièces.

Bien entendu, la présente invention ne se limite pas aux modes de mise en ceuvre et aux modes de réalisation particuliers décrits, mais il est parfaitement possible sans pour autant sortir du cadre de la présente invention d'en imaginer un certain nombre de variantes d'exécution.

## Revendications

1. Procédé de fabrication de moquettes et de tapis, du type comprenant une première étape consistant à implanter une pluralité de fils ou faisceaux de fibres (12) sur l'endroit d'une nappe support (14), suivie d'une étape d'enduction et de vulcanisation, caractérisé en ce que, après l'étape d'implantation et avant l'étape d'enduction et de vulcanisation, on imprime des impacts réguliers exclusivement sur l'envers de la nappe support (14), et sur toute sa largeur, au moyen d'un dispositif de battage (18) qui est muni d'organes de battage (24) et qui est placé directement en amont d'une chambre de stabilisation thermique (20) au sein de laquelle la nappe support se trouve soumise à un phénomène de vibrations induites par les ondes de choc engendrées par le battage.

2. Procédé selon la revendication 1, caractérisé en ce que ladite chambre de stabilisation thermique (20) comporte des moyens d'aspiration et d'évacuation des fibres parasites détachées (16).

3. Dispositif de battage sur l'envers d'une nappe support (14) dont l'endroit est équipé d'une pluralité de fils ou faisceaux de fibres (12), destiné à la mise en oeuvre du procédé selon l'une des revendications 1 et 2, caractérisé en ce qu'il comprend, directement en amont d'une chambre de stabilisation thermique (20), des organes de battage (24) dont le mouvement est commandé de manière à imprimer des impacts réguliers exclusivement sur l'envers et sur toute la largeur de la nappe support (14).

4. Dispositif selon la revendication 3, caractérisé en ce que les organes de battage (24) sont constitués par une pluralité de baguettes qui sont montées au voisinage de l'une de leurs extrémités sur un arbre support parallèlement à la direction de défilement de la nappe support (14), et qui sont animées d'un mouvement alternatif circulaire d'amplitude limitée.

5. Dispositif selon la revendication 3, caractérisé en ce que les organes de battage sont constitués par au moins un arbre (22) qui est perpendiculaire à la direction de défilement de la nappe support (14), qui est animé d'un mouvement de rotation continu et dont la surface extérieure est équipée d'une pluralité de courroies de battage (24).

6. Dispositif selon la revendication 5, caractérisé en ce que les organes de battage sont constitués par une pluralité de courroies (24) souples ou semi-rigides, montées sur la surface extérieure dudit arbre (22) avec interposition éventuelle de lames élastiques de soutien évitant l'enroulement des courroies autour de l'arbre en rotation.

7. Dispositif selon la revendication 6, caractérisé en ce que les courroies (24) souples ou semi-rigides sont montées sur l'arbre (22) de façon alignée le long de deux génératrices opposées et avec espacement mutuel.

8. Dispositif selon la revendication 7, caractérisé en ce que lesdites courroies (24) sont agencées de façon décalée d'une génératrice à l'autre (figure 6).

## Claims

1. A method of manufacture of moquette and of carpet, of the type comprising a first stage consisting of implanting a plurality of threads or bunches of fibres (12) on the right side of a support cloth (14), followed by a stage of coating and of vulcanisation, characterised in that, after the stage of implantation and before the stage of coating and of vulcanisation, regular impacts are made exclusively on the back of the support cloth (14), and throughout its width, by means of a beating device (18) which is provided with beating members (24) and which is placed directly upstream of a thermal stabilisation chamber (20) within which the support cloth is submitted to a phenomenon of vibrations introduced by the shock waves engendered by the beating.

2. A method according to claim 1, characterised in that the said thermal stabilisation chamber (20) has means for breathing and for evacuation of detached parasitic fibres (16). '

3. A device for beating on the back of a support cloth (14) of which the right side is provided with a plurality of threads or bunches of fibres (12),. intended to put into operation the method of claim 1 or claim 2, characterised in that it comprises, directly'upstream of a thermal stabilisation chamber (20), beating members (24) of which the movement is controlled in a manner to make regular impacts exclusively on the back and throughout the width of the support cloth (14).

4. A device according to claim 3, characterised in that the beating members (24) are constituted by a plurality of rods which are mounted close to one of their ends on a support shaft parallel to the direction of feed of the support cloth (14), and which are driven in an alternating circular movement of limited amplitude.

5. A device according to claim 3, characterised in that the beating members are constituted by at least one shaft (22) which is perpendicular to the direction of feed of the support cloth (14), which is driven with a movement in continuous rotation and of which the outside surface is equipped with a plurality of beating straps (24).

6. A device according to claim 5, characterised in that the beating members are constituted by a plurality of supple or semi-rigid straps (24), mounted on the outside surface of the said shaft (22) with the possible inter-position of elastic support blades avoiding coiling of the straps about the rotating shaft.

7. A device according to claim 6, characterised in that the supple or semi-rigid straps (24) are mounted on the shaft (22) in a manner aligned along the length of two opposite generatrices and with mutual spacing.

8. A device according to claim 7, characterised in that the said straps (24) are arranged in a spaced manner from one generatrix to the other (Figure 6).

## Patentansprüche

1. Verfahren zur Herstellung von Bodenbelägen und von Teppichen, mit einem ersten Schritt, der darin besteht, daß eine Vielzahl von Faserfäden oder -bündeln (12) in die Vorderseite einer Trägerbahn (14) eingesetzt wird, gefolgt von einem Schritt zur Beschichtung und Vulkanisierung, dadurch gekennzeichnet, daß nach dem Schritt des Einsetzens und vor dem Schritt zur Beschichtung und Vulkanisierung regelmäßige Schläge ausschließlich auf die Rückseite der Trägerbahn (14) und über deren gesamte Länge mittels einer Klopfvorrichtung (18) aufgebracht werden, welch letztere mit Klopforganen (24) versehen und unmittelbar am Eingang zu einer Kammer (20) zur thermischen Stabilisierung angeordnet ist, in deren Innerem die Trägerbahn den Auswirkungen von Vibrationen unterworfen wird, welche von den durch das Klopfen bedingten Stoßwellen angeregt werden.

2. Verfahren nach Anspruch 1, dadurch gekennzeichnet, daß die genannte Kammer (20) zur thermischen Stabilisierung Einrichtungen zum Absaugen und zur Entfernung der abgeklopften parasitären Fasern (16) aufweist.

3. Vorrichtung zum Klopfen der Rückseite einer Trägerbahn (14), deren Vorderseite mit einer Vielzahl von Faser^{f}äden und -bündeln (12) versehen ist, zur Durchführung des Verfahrens nach einem der Ansprüche 1 und 2, dadurch gekennzeichnet, daß sie unmittelbar vor dem Eingang zu einer Kammer (20) zur thermischen Stabilisierung Klopforgane (24) aufweist, deren Bewegung derart gesteuert ist, daß regelmäßige Schläge ausschließlich auf die Rückseite und über die ganze Länge der Trägerbahn (14) aufgebracht werden.

4. Vorrichtung nach Anspruch 3, dadurch gekennzeichnet, daß die Klopforgane (24) von einer Mehrzahl von Stangen gebildet sind, welche in der Nähe ihres einen Endes auf einer Tragwelle parallel zur Durchlaufrichtung der Trägerbahn (14) befestigt sind und die mit einer wechselnden Kreisbewegung von begrenzter Ausschlagweite in Bewegung versetzt werden.

5. Vorrichtung nach Anspruch 3, dadurch gekennzeichnet, daß die Klopforgane von mindestens einer zur Durchlaufrichtung der Trägerbahn (14) senkrechten Welle gebildet sind, welche mit einer kontinuierlichen Drehbewegung in Bewegung versetzt wird und deren Außenoberfläche mit einer Mehrzahl von Schlagriemen (24) versehen ist.

6. Vorrichtung nach Anspruch 5, dadurch gekennzeichnet, daß die Klopforgane von biegsamen oder halbstarren Riemen gebildet sind, welche auf der Außenoberfläche der genannten Welle (22) befestigt sind, gegebenenfalls unter Zwischenfügung von elastischen Halteplatten, welche das Herumwickeln der Riemen um die sich drehende Welle verhindern.

7. Vorrichtung nach Anspruch 6, dadurch gekennzeichnet, daß die biegsamen oder halbstarren Riemen (24) auf der Welle (22) in der Weise befestigt sind, daß sie entlang von zwei einander gegenüberliegenden Mantellinien und mit wechselseitigem Abstand ausgerichtet sind.

8. Vorrichtung nach Anspruch 7, dadurch gekennzeichnet, daß die genannten Riemen in gestaffelter Form von einer Mantellinie zur anderen angeordnet sind (Fig. 6).
